# EUROPÄISCHE PATENTSCHRIFT

(11) **EP 3 689 184 B1**
(45) Veröffentlichungstag und Bekanntmachung des Hinweises auf die Patenterteilung: **17.11.2021**
(21) Anmeldenummer: 20151632.5
(22) Anmeldetag: 14.01.2020
(51) Int. Cl.: A47B 88/407, A47B 88/473

(54) **VORRICHTUNG ZUR EINSTELLUNG EINER SCHLIESSPOSITION EINER SCHUBLADE, KORPUSSCHIENE, SCHUBLADENFÜHRUNG UND SCHUBLADE**
DEVICE FOR ADJUSTING A CLOSING POSITION OF A DRAWER, BODY RAIL, DRAWER GUIDE AND DRAWER
DISPOSITIF DE RÉGLAGE D'UNE POSITION DE FERMETURE D'UN TIROIR, RAIL DE MEUBLE, GUIDAGE DE TIROIR ET TIROIR

(30) Priorität: 30.01.2019 DE 102019102378
(43) Veröffentlichungstag der Anmeldung: 05.08.2020
(73) Patentinhaber: Grass GmbH, 6973 Höchst (AT)
(72) Erfinder: Auer, Gabriel, 6841 Mäder (AT)
(74) Vertreter: Otten, Roth, Dobler & Partner mbB Patentanwälte

(56) Entgegenhaltungen:
- WO-A1-2011/085774
- WO-A1-2016/177732
- DE-U1-202012 012 265
- DE-U1-202015 107 020
- US-A1- 2012 017 414
- US-A1- 2017 181 544

## Beschreibung

### Stand der Technik

Die Erfindung betrifft eine Vorrichtung zur Einstellung einer Schließposition einer Schublade, die an einem Möbelkorpus aufgenommen ist, eine Korpusschiene einer Schubladenführung, eine Schubladenführung zur Bewegungsführung der Schublade an dem Möbelkorpus sowie eine Schublade.

Vorrichtungen zum Verstellen z. B. einer Tiefenposition einer an einem Möbel geschlossenen bzw. bis zu einem Systemstopp eingeschobenen Schublade, die an einer ausziehbaren Schiene einer Ausziehführung aufgenommen ist, sind bekannt. Mit einer Verstellvorrichtung kann demgemäß die Position der mit der Schiene verbundenen Schublade relativ zur Schiene in einer zum Beispiel Tiefenrichtung eingestellt werden. Eine derartige Vorrichtung ist bspw. bereits aus der US 2012/017414 A1 bekannt.

### Aufgabe und Vorteile der Erfindung

Der Erfindung liegt die Aufgabe zugrunde, eine Verstellvorrichtung für eine Schublade bereitzustellen, die insbesondere vergleichsweise einfach aufgebaut und intuitiv bedienbar ist.

Diese Aufgabe wird durch die Merkmale des unabhängigen Anspruchs 1 gelöst.

In den abhängigen Ansprüchen sind vorteilhafte und zweckmäßige Weiterbildungen der Erfindung angegeben.

Die Erfindung geht aus von einer Vorrichtung zur Einstellung einer Schließposition einer Schublade, welche über eine Schienenführung an einem Möbelkorpus eines Möbels bewegbar aufgenommen ist, wobei die Schienenführung eine an dem Möbelkorpus befestigbare Korpusschiene und eine relativ zur Korpusschiene verschiebliche und mit der Schublade verbindbare Schubladenschiene umfasst, wobei die Vorrichtung für eine Anbringung an der Korpusschiene derart ausgebildet ist, dass die Schließposition der Schublade bezüglich einer mit der Schienenführung bereitgestellten Bewegungsrichtung der Schublade einstellbar ist, wobei die Vorrichtung ein drehbar an der Vorrichtung vorhandenes Verstellelement umfasst. Die Vorrichtung ist insbesondere für eine Anbringung an einem vorderen Ende der Korpusschiene ausgebildet, vorzugsweise so, dass die Vorrichtung benachbart zu einer vorderen Stirnseite der Korpusschiene und benachbart an einem an die Stirnseite anschließenden und zur Stirnseite winklig stehenden Abschnitt einer Längsseite der Korpusschiene vorhanden ist. Die Vorrichtung ist vorzugsweise an einem im Einbauzustand horizontal ausgerichteten Winkelschenkel eines Anbringwinkels der Korpusschiene an dessen vorderem Ende anbringbar. Hierfür ist vorzugsweise zumindest ein vorbereiteter Anbringabschnitt an der Korpusschiene und/oder der Vorrichtung ausgebildet.

Der Kern der Erfindung liegt darin, dass bei montierter Vorrichtung am Möbel durch Drehen des Verstellelements ein Anschlag der Vorrichtung in unterschiedliche Verstellpositionen an der Vorrichtung bringbar ist, wobei der Anschlag die Schließposition der Schublade derart vorgibt, dass die Verschiebebewegung der Schubladenschiene in Schließrichtung der Schublade begrenzt ist, indem ein Gegenanschlag der Schubladenschiene an dem Anschlag ansteht, wobei das Verstellelement der Vorrichtung und ein mit dem Verstellelement gekoppeltes Schiebelement der Vorrichtung derart ausgebildet sind, dass durch eine Drehbewegung des Verstellelements das Schiebelement linear verstellbar ist, wobei der Anschlag an dem Schiebelement vorhanden ist. In jeder jeweiligen Verstellposition des Anschlags ist dieser positionsfest, wobei der Anschlag bzw. eine Außenseite des Anschlags für den Gegenanschlag als mechanisch fester Anschlag wirkt in der Schließposition und ein Weiterbewegen der Schubladenschiene in Schließrichtung blockiert.

Die Vorrichtung ist vorzugsweise als Ansteckbauteil zum lösbaren Anbringen an der Korpusschiene ausgestaltet. Das Schiebelement ist zum Beispiel ein separates Bauteil. Das Verstellelement ist drehbar gelagert an der Vorrichtung bzw. an dem Schiebelement. Das Verstellelement und das Schiebelement sind vorzugsweise voneinander trennbare bzw. separate und zusammenbaubare Bauteile.

Mit der Erfindung wird eine vorteilhafte Tiefenverstellung der Schublade bereitgestellt, die intuitiv nutzbar ist. Dies ist vorteilhaft, beispielsweise bei nicht exakt gleicher Anbringz. B. Anschraubposition von vertikal übereinander versetzt vorhandenen Schienenführungen für übereinander an einem Möbelkorpus vorhandene Schubladen. Dann ist es regelmäßig so, dass die Frontseiten der verschiedenen Schubladen unterschiedlich weit über eine Stirnseite des Möbelkorpus vorstehen bei geschlossenen bzw. am Korpus vollständig bis zu einem Systemstopp eingeschobenen Schubladen. Dadurch ergibt sich dann ein unschönes bzw. kein durchgehend ebenes bzw. fluchtendes Frontbild am Möbel. Hier greift die vorliegende Erfindung an.

Aus Designgründen und/oder aus technischen Gründen ist es regelmäßig gewünscht, die Schublade bzw. deren Front-Innenseite nicht direkt am Möbelkorpus bzw. an dessen Stirnseite anliegen zu lassen bei geschlossener Schublade, sondern einen Frontspalt bzw. einen geringen Abstand zwischen der Innenseite der Schubladenfront und der Stirnseite des Möbelkorpus zu generieren. Die Einstellung der Tiefenposition der jeweiligen Schublade ist mit jeweils einer vorhandenen erfindungsgemäßen Vorrichtung vorteilhaft möglich, so dass das Frontbild von Schubladenfronten an einem Möbel einheitlich bündig einstellbar ist und/oder der Frontspalt vorgebbar ist.

Vorteilhafterweise ist durch Drehen des Verstellelements das Verstellelement gemeinsam mit dem Schiebelement linear verstellbar. Durch die Drehbewegung des Verstellelements wird die Linearbewegung aufgezwungen. Das Verstellelement bzw. dessen Drehachse, um welche das Verstellelement im und gegen den Uhrzeigersinn drehbar ist, wird während des Drehens mitbewegt, wobei die Drehachse des Verstellelements sich linear mitverschiebt. Hierfür ist das Verstellelement an dem Schiebelement aufgenommen und stützt sich an einer Grundplatte der Vorrichtung ab. Die Drehrichtung wird von einer Bedienperson ohne weiteres als die Richtung wahrgenommen, in welche die Tiefenposition verstellt werden soll, was vorteilhaft eine intuitive Bedienung ermöglicht.

Weiter ist es von Vorteil, dass der Anschlag winklig zu einer flächigen Außenseite des Schiebelements ausgerichtet ist.

Insbesondere ist eine vom Anschlag gebildete ebene Anschlagfläche winklig bzw. senkrecht zu einer im Einbauzustand flächigen Oberseite des Schiebelements ausgerichtet. Damit kann platzsparend und herstellungstechnisch vorteilhaft der Anschlag ausgebildet werden. Der Anschlag ist vorzugsweise einstückig mit dem restlichen Schiebelement verbunden, zum Beispiel daran als umgebogener Abschnitt verbunden vorhanden.

Erfindungsgemäß umfasst die Vorrichtung eine an der Korpusschiene ansteckbare Grundplatte. Dies ist kompakt bauend. Vorzugsweise ist an der Grundplatte das Schiebelement mit dem Verstellelement linear verschieblich aufgenommen. Die Verschiebbarkeit ist reversibel in zwei entgegengesetzte Richtungen parallel zur Schieberichtung der Schubladenschiene möglich.

Die Verdrehmöglichkeit des Verstellelements und/oder die Linearbewegung des Schiebelements sind vorzugsweise begrenzt, insbesondere in beide Richtungen begrenzt zum Beispiel zwischen Endanschlägen.

Eine andere vorteilhafte Erfindungsausbildung zeichnet sich dadurch aus, dass das Verstellelement im Nutzzustand eine vertikale Drehachse aufweist. Die Drehachse steht vorzugsweise senkrecht zu einer Außenseite bzw. zur Ober- und/oder Unterseite des Schiebelements.

Es wird darüber hinaus vorgeschlagen, dass das Verstellelement mindestens einen Dreh-Lagerabschnitt aufweist. Der Dreh-Lagerabschnitt z. B. in Zylinderform wie ein Lagerzapfen, ist zum Beispiel in einer Lageraufnahme im Schiebelement drehbar aufgenommen, zum Beispiel in einer runden Öffnung, in welche der Lagerzapfen umfänglich berührend eingreift.

Der Dreh-Lagerabschnitt ist vorzugsweise Teil einer Gleitlageranordnung zur Drehlagerung des Verstellelements.

Nach einer vorteilhaften Abwandlung der Erfindung ist die Vorrichtung aus genau drei Einzel-Bauteilen aufgebaut, umfassend die Grundplatte, das Verstellelement und das Schiebelement.

Damit ist die Vorrichtung einfach herstellbar und zusammenbaubar bzw. auseinanderbaubar. Vorzugsweise bestehen die Bauteile aus einem Kunststoff- und/oder Metall-Material.

Ein Vorteil hinsichtlich der Anbringung liegt darin, dass die Vorrichtung einen federnden Steckabschnitt aufweist, zum Anstecken der Vorrichtung an der Korpusschiene. Mit dem Steckabschnitt, der vorzugsweise ein federndes Rastorgan umfasst, ist eine selbsttätig rastbare Anbringung möglich, die problemlos wieder aufhebbar ist aufgrund der Federeigenschaft des Steckabschnitts. Der federnde Steckabschnitt ist zum Beispiel ausgebildet für ein Anstecken der Vorrichtung an einem stirnseitigen Endabschnitt der Korpusschiene. Das Anstecken mit einem federnden Angreifen an der Korpusschiene erfolgt vorzugsweise an dem horizontalen Schenkel der Korpusschiene. Dabei wird von dem federnden Steckabschnitt eine Vorderkante des Schenkels und/oder eine an die Vorderkante des Schenkels anschließende Längskante des Schenkels umgriffen. Der federnde Steckabschnitt weist bevorzugt eine Hakenkontur bzw. einen Hakenabschnitt zum lösbaren Einhaken an einer Gegenkontur der Korpusschiene auf. Die Gegenkontur der Korpusschiene ist beispielsweise eine Ausnehmung bzw. Vertiefung im Material der Korpusschiene mit einer Kante der Ausnehmung, wobei an der Kante ein Abschnitt des Hakenabschnitts ansteht im verhakten bzw. verrasteten Zustand.

Ein Vorteil ergibt sich dadurch, dass die Vorrichtung eine Höhenabmessung zwischen 3 und 7 Millimeter vorzugsweise von circa 5 Millimeter aufweist.

Bezüglich des Bauraums ist es vorteilhaft, wenn die Vorrichtung eine Längenabmessung zwischen 20 und 50 Millimeter vorzugsweise von circa 35 Millimeter aufweist. Eine zur Längenabmessung quer gerichtete Breitenabmessung der Vorrichtung liegt vorzugsweise in der Größenordnung der Längenabmessung.

Ein anderer Vorteil liegt darin, dass das Verstellelement und die Grundplatte in gegenseitige Anlage kommende Übertragungsabschnitte aufweisen, welche für eine Umsetzung der Drehbewegung des Verstellelements in die lineare Bewegung des Schiebelements ausgebildet sind. Die Übertragungsabschnitte sind vorzugsweise nach außen zumindest größtenteils verdeckt an der Vorrichtung vorhanden bzw. nach außen abgedeckt durch Abschnitte der Grundplatte bzw. des Verstellelements und des Schiebelements.

Die Übertragungsabschnitte umfassen beispielsweise eine Schneckenanordnung und/oder eine Exzenteranordnung. Die Umsetzung der Bewegungsart erfolgt in beide Drehrichtungen des Verstellelements, so dass abhängig von der Drehrichtung das Schiebelement linear hin- und herverschiebbar ist.

Weiter ist ein Vorteil darin zu sehen, dass die Übertragungsabschnitte ein vorstehendes Eingreiforgan und einen vertieften Führungsabschnitt umfassen, wobei das Eingreiforgan in den Führungsabschnitt hineinragt. Vorzugsweise ist das Eingreiforgan spiralförmig bzw. gebogen, z. B. an einer Unterseite des Verstellelements ausgebildet. Das Eingreiforgan ist insbesondere ein zu benachbarten Abschnitten vorstehender z. B. spiralförmiger bzw. schneckenförmig gebogener Steg.

Die Erfindung erstreckt sich darüber hinaus auf eine Korpusschiene einer Schienenführung insbesondere einer Schubladenführung, wobei die Korpusschiene eine Vorrichtung nach einer der vorbeschriebenen Varianten aufweist.

Die Korpusschiene weist zum Beispiel einen Anbringwinkel mit rechtwinklig zueinander ausgerichteten flachen Winkelschenkeln auf, wobei ein erster bzw. vertikaler Winkelschenkel an einer Innenseite des Möbelkorpus anschraubbar ist und ein weiterer Winkelschenkel vorstehend in das Innere des Möbelkorpus zeigt. Die erfindungsgemäße Vorrichtung ist einfach an dem weiteren bzw. horizontalen Winkelschenkel lösbar anbringbar.

Die Schienenführung umfasst zudem eine relativ zur Korpusschiene verschiebliche und mit der Schublade verbindbare Schiene bzw. eine Schubladenschiene. Die Schubladenschiene weist bevorzugt einen mechanischen Anschlag wie einen Systemstopp auf, der den Gegenanschlag für den Anschlag der Vorrichtung bildet und zwischen der Korpusschiene und der Schubladenschiene wirkt und die Relativstellung der beiden Schienen bei eingeschobener Schubladenschiene vorgibt. Der Gegenabschnitt ist integral an der Schubladenschiene ausgestaltet oder als gesondertes Anbringteil daran vorhanden.

Die Erfindung betrifft auch eine Schienenführung insbesondere eine Schubladenführung mit einer wie oben dargelegt ausgebildeten Korpusschiene und mit einer relativ zur Korpusschiene verschieblichen und mit einer Schublade verbindbaren Schubladenschiene.

Schließlich erstreckt sich die Erfindung auf eine Schublade mit einer Schienenführung, welche wie vorgenannt gestaltet ist.

### Figurenbeschreibung

Weitere Merkmale und Vorteile der Erfindung sind nachfolgend anhand von schematisch dargestellten erfindungsgemäßen Ausführungsbeispielen näher erläutert.

Im Einzelnen zeigt:
- Fig. 1: ein Ausführungsbeispiel einer erfindungsgemäßen Vorrichtung in perspektivischer Ansicht schräg von oben,
- Fig. 2: die Vorrichtung gemäß Fig. 1 in einer weiteren perspektivischen Ansicht schräg von oben,
- Fig. 3: die Vorrichtung gemäß der Fig. 1 und 2 von oben,
- Fig. 4: die Vorrichtung gemäß der Fig. 1-3 in einer Vorderansicht,
- Fig. 5: die Vorrichtung gemäß der Fig. 1-4 von unten,
- Fig. 6: die Vorrichtung gemäß der Fig. 1-5 in einer Seitenansicht,
- Fig. 7: die Vorrichtung gemäß der Fig. 1-6 im angebrachten Zustand an einer teilweise dargestellten Schienenführung in perspektivischer Ansicht schräg von oben,
- Fig. 8: einen Ausschnitt der Anordnung gemäß Fig. 7 in einer weiteren perspektivischer Ansicht schräg von oben,
- Fig. 9: die Anordnung gemäß Fig. 7 in einer weiteren perspektivischer Ansicht schräg von unten,
- Fig. 10: einen Ausschnitt eines Möbels mit daran angebrachter erfindungsgemäßer Schienenführung in perspektivischer Ansicht und
- Fig. 11: eine Ansicht von oben auf ein Möbel mit zwei erfindungsgemäßen Schubladenführungen für eine daran anbringbare Schublade, welche nicht gezeigt ist bzw. von welcher Bauteilkanten gepunktet angedeutet sind.

Die Fig. 1 bis 6 zeigen in unterschiedlichen Ansichten eine erfindungsgemäße Vorrichtung 1 zur Einstellung einer Schließposition einer Schublade 38 (s. Fig.11), wenn diese über eine Schienenführung 2 (s. Fig. 7-11) an einem Möbelkorpus eines Möbels 32 bewegbar aufgenommen ist.

Die Vorrichtung 1 ist als Schubladen-Tiefenverstellvorrichtung 3 ausgebildet und umfasst ein drehbar an der Vorrichtung 1 vorhandenes Verstellelement 4, das als Verstellrad 5 ausgestaltet ist. Durch manuelles Drehen des Verstellrads 5 in Richtung D1 oder in Richtung D2 um eine im Nutzzustand vertikale Drehachse D wird ein linear verstellbarer Anschlag 6 der Vorrichtung 1 in unterschiedliche feste Verstellpositionen an der Vorrichtung 1 und damit an der Schienenführung 2 gebracht.

Der Anschlag 6 gibt die Schließposition der Schublade vor, wobei eine Verschiebebewegung einer Schubladenschiene 22 der Schienenführung 2 in eine Schließrichtung R2 der Schublade 38 begrenzt ist. Dabei steht ein Gegenanschlag 7 der Schubladenschiene 22 an dem vorgebbar über das Verstellrad 5 eingestellten Anschlag 6 an. Der maximal mögliche Verstellweg des Anschlags 6 beträgt zum Beispiel bis 5 oder 10 oder 15 Millimeter.

In eine Öffnungsrichtung R1 der Schubladenschiene 22 bildet der Anschlag 6 kein Hindernis, wobei Abschnitte der Schubladenschiene 22 über ihre Längserstreckung oberhalb bzw. gegebenenfalls seitlich am Anschlag 6 vorbeikommen.

Das Verstellrad 5 und ein mit dem Verstellrad 5 gekoppeltes Schiebelement 8 der Vorrichtung 1 sind derart ausgebildet, dass durch eine Drehbewegung des Verstellrads 5 in eine der Drehrichtungen D1 oder D2 das Schiebelement 8 und damit der Anschlag 6 linear in Richtung R3 oder in Richtung R4 verstellbar ist. Die Richtungen R3 und R4 sind parallel ausgerichtet zur mit der Schienenführung 2 bereitgestellten Verschiebrichtung bzw. Öffnungsrichtung R1 und Schließrichtung R2 der Schublade 38. Der Anschlag 6 ist an dem Schiebelement 8 einstückig oder als separates Teil daran vorhanden.

Die Vorrichtung 1 umfasst außerdem eine Grundplatte 9. Die Grundplatte 9 ist derart ausgebildet, dass die Grundplatte 9 und damit die Vorrichtung 1 an einer positionsfest am Möbel 32 bzw. an einer Seitenwand 34 des Möbels 32 anbringbaren Korpusschiene 21 ansteckbar ist. Damit ist im Nutzzustand der Vorrichtung 1 die Grundplatte 9 unbeweglich relativ zum Möbel 32.

Das Verstellrad 5 weist einen Scheibenabschnitt 10 (s. Fig. 2) und auf einen Einbauzustand bezogen oberseitigen außenzylindrische Dreh-Lagerabschnitt 11 auf. Der Dreh-Lagerabschnitt 11 steht an einer zugehörigen oberen Seite des Scheibenabschnitts 10 zentrisch und quer dazu vor bzw. ab. Ein Bedienabschnitt 12 für ein manuelles Verdrehen des Verstellrads 5, der außenumfänglich am Scheibenabschnitt 10 vorhanden und zum Beispiel als Zahnkontur 12a gestaltet ist, ermöglicht ein sicheres manuelles und stufenloses Verdrehen des Verstellrads 5.

Des Weiteren weist die Vorrichtung 1 einen federnden Steckabschnitt 13 auf, der zum positionsrichtigen Anstecken und/oder lösbaren Sichern der Vorrichtung 1 an der Korpusschiene 21 dient.

Das Verstellrad 5 wird während des Verdrehens außerdem linear relativ zur Grundplatte 9 gemeinsam mit dem Schiebelement 8 mitbewegt. Hierfür weisen das Verstellrad 5 und die Grundplatte 9 Übertragungsabschnitte 14, 15 auf, welche in gegenseitige Anlage kommen. Die Übertragungsabschnitte 14, 15 erzwingen, dass mit der Drehbewegung des Verstellrads 5 simultan bzw. überlagernd eine lineare Bewegung des Schiebelements 8 stattfindet. Der Übertragungsabschnitte 14 ist dem Verstellrad 5 zugehörig und der Übertragungsabschnitte 15 ist der Grundplatte 9 zugehörig.

Der Übertragungsabschnitt 14 am Verstellrad 5 ist auf den Einbauzustand bezogen unterseitig am Scheibenabschnitt 10 vorhanden. Der Übertragungsabschnitt 14 umfasst ein zur betreffenden Unterseite des Scheibenabschnitts 10 vorstehendes gebogenes längliches Eingreiforgan 16, das als schneckenartiger spiralförmiger Steg 17 ausgebildet ist. Damit ist über den Verlauf des Stegs 17 an jeder Stelle des Stegs 17 ein anderer Abstand der jeweiligen Stelle zur Drehachse D vorgegeben.

Der Übertragungsabschnitt 15 an der Grundplatte 9 umfasst einen vertieften Führungsabschnitt 18, die sich zwischen zwei benachbarten und beabstandeten, erhöht gestalteten Führungssockeln 19 und 20 ausbildet.

Das Eingreiforgan 16 bzw. ein Abschnitt des Stegs 17 ragt zwischen die Führungssockel 19 und 20 hinein, so dass ein vergleichsweise kurzer Längsabschnitt des Stegs 17 am bzw. im Führungsabschnitt 18 zwischen den beiden Führungssockeln 19 und 20 positioniert ist, wobei abhängig von der Drehstellung des Verstellrads 5 jeweils ein anderer Längsabschnitt des Stegs 17 mit jeweils einer Seite dazwischen zur Anlage kommt, an jeweils einer zum Führungsabschnitt 18 gerichteten Seite der beiden Führungssockel 19 und 20.

So wird je nach Drehstellung des Verstellrads 5 die Position des Verstellrads 5 und damit des Anschlags 6 in Verstellrichtung R3 bzw. R4 vorgegeben.

Zur Linearführung des Schiebelements 8 an der Grundplatte 9 ist ein gerader Steg 26 unterseitig an der Grundplatte 9 vorhanden, der passend in einen Schlitz 27 in dem Schiebelement 8 greift (s. Fig. 5). Das Schiebelement 8 ist U-förmig mit einem oberen Schenkel, der die Grundplatte 9 oben teilweise überdeckt, und mit einem unteren Schenkel mit dem Schlitz 27, wobei der untere Schenkel die Grundplatte 9 unten teils überdeckt.

Ein federndes Rastorgan 29 des Steckabschnitts 13 ist an der Grundplatte 9 ausgebildet zum Anstecken der Vorrichtung 1 an der Korpusschiene 21. Mit dem Steckabschnitt 13 bzw. dem Rastorgan 29 ist eine selbsttätig rastbare und wieder lösbare Anbringung der Vorrichtung 1 an der Korpusschiene 21 bzw. mit einem angebrachten Abschnitt am Horizontalschenkel 25 der Korpusschiene 21 möglich. Ein Hakenabschnitt 30 des Rastorgans 29 greift dabei in eine passende Ausnehmung 31 an der Korpusschiene 21 bzw. an dem mit dem Horizontalschenkel 25 verbindbaren Abschnitt.

Ein schlitzförmiger Greifabschnitt 28 an de Grundplatte 9, der im angesteckten Zustand der Vorrichtung 1 einen Steg an der Korpusschiene 21 umgreift, dient zusätzlich zur richtigen Positionierung der Vorrichtung 1 an der Schienenführung 2.

Die Schienenführung 2 weist die an dem Möbel 32 befestigbare Korpusschiene 21 und die relativ zur Korpusschiene 21 verschiebliche und mit der Schublade 38 verbindbare Schubladenschiene 22 auf, bei einem Vollauszug eine dazwischen wirkende Mittelschiene. Am stirnseitigen, in Öffnungsrichtung R1 vorderen Ende der Schubladenschiene 22 ist der Gegenanschlag 7 ausgestaltet, z. B. als nach unten offenes Blechplättchen, das mit seiner Innenseite gegen eine Vorderseite des Anschlags 6 in Anlage kommt bei geschlossener Schublade 38.

Ein Anbringwinkel 23 der Korpusschiene 21 weist einen Vertikalschenkel 24 und den dazu rechtwinklig abstehenden Horizontalschenkel 25 auf. Der Vertikalschenkel 24 ist mit Anschrauböffnungen 41 durchsetzt, die zum Anschrauben der Korpusschiene 21 an jeweils einer Innenseite Seitenwände 34 mit Schraubmitteln dienen.

Fig. 10 zeigt einen Ausschnitt des Möbels 32 mit daran angebrachter erfindungsgemäßer Schienenführung 2 mit Schubladen-Tiefenverstellvorrichtung 3 gemäß der Fig. 7 bis 9 in perspektivischer Ansicht. Von dem Möbel 32 ist ein Boden 33, die Seitenwand 34 und eine Rückwand 35 jeweils ausschnittsweise ersichtlich. Schraubmittel, mit denen der Anbringwinkel 23 und zwei weitere Anbringwinkel 36 und 37 der Korpusschiene 21 der Schienenführung 2 innenseitig an der Seitenwand 34 angeschraubt sind, sind nicht dargestellt. Die Schienenführung 2 mit der Schubladen-Tiefenverstellvorrichtung 3 ist mit ihrem vorderen Ende bündig eingebaut zu einer vorder- bzw. frontseitigen Stirnseite 34a der Seitenwand 34 und zu einer vorder- bzw. frontseitigen Stirnseite 33a des Bodens 33.

Das Möbel 32 gemäß Fig. 10 von oben zeigt Fig. 11, ohne einen Oberboden umfassend zwei gegenüberliegende Seitenwände 34 mit zwei entsprechend aufgebauten erfindungsgemäßen Schienenführungen 2 mit jeweils einer Schubladen-Tiefenverstellvorrichtung 3. Von der daran aufnehmbaren bzw. von oben schräg aufsetzbaren Schublade 38 mit einer Schubladenfront 39 und einer Schubladenrückwand 40 sind Bauteilkanten lediglich gepunktet angedeutet.

### Bezugszeichenliste:

- 1: Vorrichtung
- 2: Schienenführung
- 3: Schubladen-Tiefenverstellvorrichtung
- 4: Verstellelement
- 5: Verstellrad
- 6: Anschlag
- 7: Gegenanschlag
- 8: Schiebelement
- 9: Grundplatte
- 10: Scheibenabschnitt
- 11: Dreh-Lagerabschnitt
- 12: Bedienabschnitt
- 12a: Zahnkontur
- 13: Steckabschnitt
- 14: Übertragungsabschnitte
- 15: Übertragungsabschnitt
- 16: Eingreiforgan
- 17: Steg
- 18: Führungsabschnitt
- 19: Führungssockel
- 20: Führungssockel
- 21: Korpusschiene
- 22: Schubladenschiene
- 23: Anbringwinkel
- 24: Vertikalschenkel
- 25: Horizontalschenkel
- 26: Steg
- 27: Schlitz
- 28: Greifabschnitt
- 29: Rastorgan
- 30: Hakenabschnitt
- 31: Ausnehmung
- 32: Möbel
- 33: Boden
- 33a: Stirnseite
- 34: Seitenwand
- 34a: Stirnseite
- 35: Rückwand
- 36: Anbringwinkel
- 37: Anbringwinkel
- 38: Schublade
- 39: Schubladenfront
- 40: Schubladenrückwand
- 41: Anschrauböffnung

## Patentansprüche

1. Vorrichtung (1) zur Einstellung einer Schließposition einer Schublade (38), welche über eine Schienenführung (2) an einem Möbelkorpus eines Möbels (32) bewegbar aufgenommen ist, wobei die Schienenführung (2) eine an dem Möbelkorpus befestigbare Korpusschiene (21) und eine relativ zur Korpusschiene (21) verschiebliche und mit der Schublade (38) verbindbare Schubladenschiene (22) umfasst, wobei die Vorrichtung (1) für eine Anbringung an der Korpusschiene (21) derart ausgebildet ist, dass die Schließposition der Schublade (38) bezüglich einer mit der Schienenführung (2) bereitgestellten Bewegungsrichtung der Schublade (38) einstellbar ist, wobei die Vorrichtung (1) ein drehbar an der Vorrichtung (1) vorhandenes Verstellelement (4) umfasst, wobei bei montierter Vorrichtung (1) am Möbel (32) durch Drehen des Verstellelements (4) ein Anschlag (6) der Vorrichtung (1) in unterschiedliche Verstellpositionen an der Vorrichtung (1) bringbar ist, wobei der Anschlag (6) die Schließposition der Schublade (38) derart vorgibt, dass die Verschiebebewegung der Schubladenschiene (22) in Schließrichtung der Schublade (38) begrenzt ist, indem ein Gegenanschlag (7) der Schubladenschiene (22) an dem Anschlag (6) ansteht, wobei das Verstellelement (4) der Vorrichtung (1) und ein mit dem Verstellelement (4) gekoppeltes Schiebelement (8) der Vorrichtung (1) derart ausgebildet sind, dass durch eine Drehbewegung des Verstellelements (4) das Schiebelement (8) linear verstellbar ist, wobei der Anschlag (6) an dem Schiebelement (8) vorhanden ist, wobei die Vorrichtung (1) eine an der Korpusschiene (21) ansteckbare Grundplatte (9) umfasst, **dadurch gekennzeichnet, dass** zur Linearführung des Schiebelements (8) an der Grundplatte (9) ein gerader Steg (26) unterseitig an der Grundplatte (9) vorhanden ist, der passend in einen Schlitz (27) in dem Schiebeelement (8) greift, wobei das Schiebelement (8) U-förmig ist, mit einem oberen Schenkel, der die Grundplatte (9) oben teilweise überdeckt und mit einem unteren Schenkel mit dem Schlitz (27), wobei der untere Schenkel die Grundplatte (9) unten teils überdeckt.

2. Vorrichtung nach Anspruch 1, **dadurch gekennzeichnet, dass** durch Drehen des Verstellelements (4) das Verstellelement (4) gemeinsam mit dem Schiebelement (8) linear verstellbar ist.

3. Vorrichtung nach Anspruch 1 oder Anspruch 2, **dadurch gekennzeichnet, dass** der Anschlag (6) winklig zu einer flächigen Außenseite des Schiebelements (8) ausgerichtet ist.

4. Vorrichtung nach einem der vorhergehenden Ansprüche, **dadurch gekennzeichnet, dass** das Verstellelement (4) im Nutzzustand eine vertikale Drehachse aufweist.

5. Vorrichtung nach einem der vorhergehenden Ansprüche, **dadurch gekennzeichnet, dass** das Verstellelement (4) mindestens einen Dreh-Lagerabschnitt (11) aufweist.

6. Vorrichtung nach einem der vorhergehenden Ansprüche, **dadurch gekennzeichnet, dass** die Vorrichtung (1) aus genau drei Einzel-Bauteilen aufgebaut ist, umfassend die Grundplatte (9), das Verstellelement (4) und das Schiebelement (8).

7. Vorrichtung nach einem der vorhergehenden Ansprüche, **dadurch gekennzeichnet, dass** die Vorrichtung (1) einen federnden Steckabschnitt (13) aufweist, zum Anstecken der Vorrichtung (1) an der Korpusschiene (21).

8. Vorrichtung nach einem der vorhergehenden Ansprüche, **dadurch gekennzeichnet, dass** die Vorrichtung (1) eine Höhenabmessung zwischen 3 und 7 Millimeter vorzugsweise von circa 5 Millimeter aufweist.

9. Vorrichtung nach einem der vorhergehenden Ansprüche, **dadurch gekennzeichnet, dass** die Vorrichtung (1) eine Längenabmessung zwischen 20 und 50 Millimeter vorzugsweise von circa 35 Millimeter aufweist.

10. Vorrichtung nach einem der vorhergehenden Ansprüche, **dadurch gekennzeichnet, dass** das Verstellelement (4) und die Grundplatte (9) in gegenseitige Anlage kommende Übertragungsabschnitte (14, 15) aufweisen, welche für eine Umsetzung der Drehbewegung des Verstellelements (4) in die lineare Bewegung des Schiebelements (8) ausgebildet sind.

11. Vorrichtung nach Anspruch 10, **dadurch gekennzeichnet, dass** die Übertragungsabschnitte ein vorstehendes Eingreiforgan (16) und einen vertieften Führungsabschnitt (18) umfassen, wobei das Eingreiforgan (16) in den Führungsabschnitt (18) hineinragt.

12. Korpusschiene (21) einer Schienenführung (2), wobei die Korpusschiene (21) eine Vorrichtung (1) nach einem der vorhergehenden Ansprüche aufweist.

13. Schienenführung (2) mit einer Korpusschiene (21) nach Anspruch 12, und einer relativ zur Korpusschiene (21) verschieblichen und mit einer Schublade (38) verbindbaren Schubladenschiene (22).

14. Schublade (38) mit einer Schienenführung (2) nach Anspruch 13.

## Claims

1. Device (1) for adjusting a closing position of a drawer (38), which is accommodated movably on a furniture carcass of an item of furniture (32) via a rail guide (2), wherein the rail guide (2) comprises a carcass rail (21), which can be affixed to the furniture carcass, and a drawer rail (22), which is displaceable relative to the carcass rail (21) and which can be connected to the drawer (38), wherein the device (1) is configured for an attachment to the carcass rail (21) in such a manner that the closing position of the drawer (38) can be set with respect to a direction of movement of the drawer (38) provided with the rail guide (2), wherein the device (1) comprises an adjusting element (4) provided rotatably on the device (1), wherein when the device (1) is mounted on the furniture (32), a stop (6) of the device (1) can be brought into different adjustment positions on the device (1) by turning the adjusting element (4), wherein the stop (6) predefines the closing position of the drawer (38) in such a manner that the displacement movement of the drawer rail (22) is limited in the closing direction of the drawer (38), whereby a counter stop (7) of the drawer rail (22) is present on the stop (6), wherein the adjusting element (4) of the device (1) and a sliding element (8) of the device (1) coupled to the adjusting element (4) are configured in such a manner that the sliding element (8) is linearly adjustable by a turning movement of the adjusting element (4), wherein the stop (6) is provided on the sliding element (8), wherein the device (1) comprises a base plate (9) which can be plugged on the carcass rail (21), **characterized in that**, for linear guidance of the sliding element (8) on the base plate (9), a straight web (26) is provided on the underside of the base plate (9), said web (26) engaging suitably in a slot (27) in the sliding element (8), wherein the sliding element (8) is U-shaped with an upper leg which partially covers the base plate (9) at the top and with a lower leg having the slot (27), wherein the lower leg partially covers the base plate (9) at the bottom.

2. Device according to Claim 1, **characterized in that** the adjusting element (4) can be adjusted linearly together with the sliding element (8) by turning the adjusting element (4).

3. Device according to Claim 1 or Claim 2, **characterized in that** the stop (6) is aligned at an angle to a flat outer side of the sliding element (8).

4. Device according to one of the preceding claims, **characterized in that** the adjusting element (4) has a vertical axis of rotation in the usage state.

5. Device according to one of the preceding claims, **characterized in that** the adjusting element (4) has at least one pivot bearing portion (11).

6. Device according to one of the preceding claims, **characterized in that** the device (1) is constructed from precisely three individual components, comprising the base plate (9), the adjusting element (4), and the sliding element (8).

7. Device according to one of the preceding claims, **characterized in that** the device (1) has a resilient plug-in portion (13) for plugging the device (1) on the carcass rail (21).

8. Device according to one of the preceding claims, **characterized in that** the device (1) has a height dimension between 3 and 7 millimetres, preferably of around 5 millimetres.

9. Device according to one of the preceding claims, **characterized in that** the device (1) has a length dimension between 20 and 50 millimetres, preferably of around 35 millimetres.

10. Device according to one of the preceding claims, **characterized in that** the adjusting element (4) and the base plate (9) comprise transmission portions (14, 15), which come into mutual abutment, which are configured for conversion of the turning movement of the adjusting element (4) into the linear movement of the sliding element (8).

11. Device according to Claim 10, **characterized in that** the transmission portions comprise a protruding engaging member (16) and a recessed guide portion (18), wherein the engaging member (16) projects into the guide portion (18) .

12. Carcass rail (21) of a rail guide (2), wherein the carcass rail (21) comprises a device (1) according to one of the preceding claims.

13. Rail guide (2) with a carcass rail (21) according to Claim 12 and a drawer rail (22), which is displaceable relative to the carcass rail (21) and which can be connected to a drawer (38).

14. Drawer (38) with a rail guide (2) according to Claim 13.

## Revendications

1. Dispositif (1) de réglage d'une position de fermeture d'un tiroir (38), lequel est logé de manière mobile sur un corps d'un meuble (32) par le biais d'un guide à rails (2), le guide à rails (2) comportant un rail de corps (21) pouvant être fixé au corps de meuble et un rail de tiroir (22) déplaçable par rapport au rail de corps (21) et pouvant être relié au tiroir (38), le dispositif (1) étant réalisé pour une installation sur le rail de corps (21), de telle sorte que la position de fermeture du tiroir (38) par rapport à une direction de mouvement du tiroir (38) produite avec le guide à rails (2) puisse être réglée, le dispositif (1) comportant un élément de réglage (4) présent de manière rotative sur le dispositif (1), une butée (6) du dispositif (1) pouvant être amenée à différentes positions de réglage sur le dispositif (1) par rotation de l'élément de réglage (4) lorsque le dispositif (1) est monté sur le meuble (32), la butée (6) prédéfinissant la position de fermeture du tiroir (38) de telle sorte que le mouvement de coulissement du rail de tiroir (22) soit limité dans la direction de fermeture du tiroir (38), par le fait qu'une contre-butée (7) du rail de tiroir (22) s'appuie contre la butée (6), l'élément de réglage (4) du dispositif (1) et un élément coulissant (8), accouplé à l'élément de réglage (4), du dispositif (1) étant réalisés de telle sorte que l'élément coulissant (8) soit réglable linéairement par un mouvement rotatif de l'élément de réglage (4), la butée (6) étant présente sur l'élément coulissant (8), le dispositif (1) comportant une plaque de base (9) pouvant être enfichée sur le rail de corps (21), **caractérisé en ce qu'**une nervure rectiligne (26) est prévue sur le côté inférieur de la plaque de base (9) pour le guidage linéaire de l'élément coulissant (8) sur la plaque de base (9), laquelle nervure vient en prise de manière appropriée dans une fente (27) dans l'élément coulissant (8), l'élément coulissant (8) étant en forme de U, avec une branche supérieure qui recouvre la plaque de base (9) partiellement par le haut et avec une branche inférieure dotée de la fente (27), la branche inférieure recouvrant la plaque de base (9) partiellement par le bas.

2. Dispositif selon la revendication 1, **caractérisé en ce que** l'élément de réglage (4) est réglable linéairement conjointement avec l'élément coulissant (8) par rotation de l'élément de réglage (4).

3. Dispositif selon la revendication 1 ou la revendication 2, **caractérisé en ce que** la butée (6) est orientée de manière angulaire par rapport à un côté extérieur plat de l'élément coulissant (8).

4. Dispositif selon l'une des revendications précédentes, **caractérisé en ce que** l'élément de réglage (4) présente un axe de rotation vertical dans l'état d'utilisation.

5. Dispositif selon l'une des revendications précédentes, **caractérisé en ce que** l'élément de réglage (4) comprend au moins une partie de palier rotative (11).

6. Dispositif selon l'une des revendications précédentes, **caractérisé en ce que** le dispositif (1) est constitué d'exactement trois composants individuels, comportant la plaque de base (9), l'élément de réglage (4) et l'élément coulissant (8).

7. Dispositif selon l'une des revendications précédentes, **caractérisé en ce que** le dispositif (1) comprend une partie enfichable élastique (13), pour l'enfichage du dispositif (1) sur le rail de corps (21).

8. Dispositif selon l'une des revendications précédentes, **caractérisé en ce que** le dispositif (1) présente une dimension en hauteur comprise entre 3 et 7 millimètres, de préférence d'environ 5 millimètres.

9. Dispositif selon l'une des revendications précédentes, **caractérisé en ce que** le dispositif (1) présente une dimension en longueur comprise entre 20 et 50 millimètres, de préférence d'environ 35 millimètres.

10. Dispositif selon l'une des revendications précédentes, **caractérisé en ce que** l'élément de réglage (4) et la plaque de base (9) comprennent des parties de transmission (14, 15) venant en appui mutuel, lesquelles sont réalisées pour une conversion du mouvement rotatif de l'élément de réglage (4) en mouvement linéaire de l'élément coulissant (8).

11. Dispositif selon la revendication 10, **caractérisé en ce que** les parties de transmission comprennent un organe d'entrée en prise (16) saillant et une partie de guidage (18) renfoncée, l'organe d'entrée en prise (16) pénétrant dans la partie de guidage (18).

12. Rail de corps (21) d'un guide à rails (2), le rail de corps (21) comprenant un dispositif (1) selon l'une des revendications précédentes.

13. Guide à rails (2) comportant un rail de corps (21) selon la revendication 12, et un rail de tiroir (22) déplaçable par rapport au rail de corps (21) et pouvant être relié à un tiroir (38).

14. Tiroir (38) comportant un guide à rails (2) selon la revendication 13.
